# EUROPÄISCHE PATENTSCHRIFT

(11) **EP 0 863 297 B1**
(45) Veröffentlichungstag und Bekanntmachung des Hinweises auf die Patenterteilung: **14.11.2001**
(21) Anmeldenummer: 98101111.7
(22) Anmeldetag: 23.01.1998
(51) Int. Cl.: F01L 1/344

(54) **Drehwinkel-Verstellsystem für gesonderte Einlass- und Auslass-Nockenwellen einer Brennkraftmaschine**
Variable timing device for independent intake and exhaust camshafts in an internal combustion engine
Dispositif de réglage de l'angle de calage des arbres à cames d'admission et d'échappement d'un moteur à combustion interne

(30) Priorität: 03.03.1997 DE 19708485
(43) Veröffentlichungstag der Anmeldung: 09.09.1998
(73) Patentinhaber: Bayerische Motoren Werke Aktiengesellschaft, 80788 München (DE)
(72) Erfinder: Dobler, Hermann, 80939 München (DE); Dusl, Kurt, 80939 München (DE)

(56) Entgegenhaltungen:
- EP-A- 0 699 831
- EP-A- 0 808 997
- "BMW M3: 100ch/l pour un moteur atmosphérique" REVUE AUTOMOBILE SUISSE, Nr. 16, 11.April 1996, Seite 21-23 XP000588469

## Beschreibung

Die Erfindung bezieht sich auf ein Drehwinkel-Verstellsystem für gesonderte Einlaß- und Auslaß-Nockenwellen einer Brennkraftmaschine gemäß der im Oberbegriff des Patentanspruches 1 beschriebenen Bauart.

Ein gattungsgemäßes Drehwinkel-Verstellsystem ist an einem Serienmotor verwirklicht, wobei das bekannte Verstellsystem prinzipiell auf dem Gegenstand der europäischen Patentschrift EP 0 416 463 B beruht, wobei für die Einlaß-Nockenwelle eine in der europäischen Patentschrift EP 0 245 791 B vorgeschlagene Verstellvorrichtung zum Einsatz kommt und für die Auslaß-Nockenwelle eine Verstellvorrichtung gemäß dem europäischen Patent EP 0 500 540 B. Letztgenannte Verstellvorrichtung ist mit einer Radialkolbenpumpe kombiniert zur Versorgung beider Verstellvorrichtungen, wobei die als Hochdruckpumpe dienende Radialkolbenpumpe aus einem Verbraucher des Schmiersystems der Brennkraftmaschine mit Schmieröl als Druckmedium versorgt ist.

Beide vorgenannten Verstellvorrichtungen umfassen wellenseitig angeordnete Verstellanordnungen mit mehrfach verzahnten, baugleich ausgebildeten Koppelgliedem zwischen der jeweiligen Nockenwelle und dem zugeordneten Antriebsrad, wobei über eine Axialverlagerung des Koppelgliedes eine Drehwinkelverstellung zwischen Antriebsrad und Nockenwelle erzielt ist. Bei unwirksamer hydraulischer Steuerung/Regelung der Verstellvorrichtungen ergeben sich bei laufender Brennkraftmaschine durch die Reibmomente an den beiden Nockenwellen über die dabei axial verlagerbaren Koppelglieder nach "spät" verstellte Nockenwellen. Diese "Spät-Stellung" ist bei der Einlaß-Nockenwelle aus verschiedenen Gründen erwünscht. Dagegen ist an der Auslaß-Nockenwelle aus verschiedenen Gründen eine "Früh-Stellung" erforderlich, die bei baugleich mit gleichen Steigungsrichtungen der Verzahnungen ausgeführten Koppelgliedem durch zusätzliche Maßnahmen zu erreichen ist.

Bei dem bekannten Drehwinkel-Verstellsystem mit Hochdruck-Steuerung/Regelung ist diese Maßnahme durch ein in der entsprechenden Betätigungsanordnung am Abfließen verhindertes Schmieröl-Polster erreicht.

Der Erfindung liegt die Aufgabe zugrunde, ein gattungsgemäßes Drehwinkel-Verstellsystem bei einfachem Aufbau für einen Niederdruck-Betrieb auszubilden.

Diese Aufgabe ist mit dem Patentanspruch 1 gelöst, wobei die hydraulischen Betätigungsanordnungen voneinander unabhängig mit einer zum Schmiersystem der Brennkraftmaschine parallel angeordneten Schmierölversorgung in mediumsführender Verbindung stehen, und ein förderseitig pumpennah gewählter Systemdruck im wesentlichen ungedrosselt voneinander unabhängigen, stufenlosen Regelungen der jeweiligen Drehwinkelstellungen der Einlaß-Nockenwelle sowie der Auslaß-Nockenwelle in jeweiliger Relation zu einer antreibenden Kurbelwelle der Brennkraftmaschine dient, und daß die der Auslaß-Nockenwelle zugeordnete "Früh-Stellungs"-Einrichtung als eine vorgespannt angeordnete Feder gestaltet ist.

Der Vorteil der Erfindung ist insbesondere in der Vermeidung aufwendiger Hydraulik-Hochdruckelemente für das Drehwinkel-Verstellsystem zu sehen.

In Ausgestaltung der Erfindung ist der Aufbau des Drehwinkel-Verstellsystems weiter dadurch vereinfacht, daß neben den baugleich ausgebildeten Koppelgliedem auch bauartgleiche Mehrwege-Magnetventile Verwendung finden, wobei diese in einem stromlosen Zustand einen vorhandenen Systemdruck derart steuern, daß bei der Einlaß-Nockenwelle deren "Spät-Stellung" und bei der Auslaß-Nockenwelle deren durch eine vorgespannte Druckfeder sichergestellte "Früh-Stellung" unterstützt ist.

Der erfindungsgemäß angestrebte einfache Aufbau des Drehwinkel-Verstellsystems ist weiter dadurch gefördert, daß die Schmierölversorgung einerseits mit dem Schmiersystem der Brennkraftmaschine stromab benachbart eines Ölfilters in Verbindung steht und andererseits mit einem für beide Magnetventile gemeinsamen Verteilkanal in einem Gehäusedeckel, wobei ein jedem Magnetventil zugeordneter Schmieröl-Rücklaufkanal in einen Antriebsschacht der beiden Nockenwellen frei mündet.

Um das erfindungsgemäße Niederdruck-Drehwinkel-Verstellsystem bei einem Start der Brennkraftmaschine durch Vermeiden des Verlustes an Schmieröl rasch aktivieren zu können wird des weiteren vorgeschlagen, daß bei schräger Einbaulage der Brennkraftmaschine die geodätisch höher angeordnete Betätigungsanordnung der Einlaß-Nockenwelle einen im höchsten Kammerbereich der für die "Spät-Stellung" wirksamen Verstellkolben-Seite mündenden Steuerkanal aufweist, wobei Schmieröl im Verteilkanal bei stromlosen Magnetventilen der geodätisch niedriger angeordneten Betätigungsanordnung der Auslaß-Nockenwelle zufließt in deren die "Früh-Stellungs"-Feder" aufnehmenden Kammerteil. Die auch hieraus wieder erkennbar bevorzugte Beaufschlagung zur Unterstützung der "Spät-Stellung" der Einlaß-Nockenwelle einerseits und der "Früh-Stellung" der Auslaß-Nockenwelle andererseits dient dem Erreichen einer bei Start- und Leerlaufdrehzahl kleinen Ventilüberschneidung zur Erzielung einer hohen Abgasqualität.

Die Erfindung ist anhand eines in den Zeichnungen dargestellten Ausführungsbeispiels beschrieben. Es zeigt
- Figur 1: das erfindungsgemäße Drehwinkel-Verstellsystem für eine Einlaß- und Auslaß-Nockenwelle im Schnitt,
- Figur 2: das Drehwinkel-Verstellsystem in Einbaulage einer nicht näher gezeigten Brennkraftmaschine.

Ein Drehwinkel-Verstellsystem 1 für eine Einlaß-Nockenwelle 2 und eine gesonderte Auslaß-Nockenwelle 3 einer nicht näher gezeigten Brennkraftmaschine 4 umfaßt gesonderte Vorrichtungen 5, 6 zur relativen Drehwinkel-Verstellung der jeweiligen Nockenwelle 2, 3 zu einem jeweiligen Antriebsrad 7, 8. Jede Vorrichtung 5, 6 weist eine an einem Gehäusedeckel 9 eines Maschinengehäuses vorgesehene hydraulische Betätigungsanordnung 10, 11 auf zur gesteuen/geregelt axialen Verlagerung eines mehrfach verzahnten Koppelgliedes 12, 12' zwischen Antriebsrad 7 bzw. 8 und Nockenwelle 2 bzw. 3 einer-wellenseitig angeordneten Verstellanordnung 13 bzw. 14. Zur Vereinfachung des Aufbaues des Drehwinkel-Verstellsystems 1 sind die Koppelglieder 12, 12' der gesonderten Verstellanordnungen 13, 14 baugleich ausgebildet mit in bezug auf die Drehachsen der Nockenwellen 2, 3 gleichgerichteten Steigungen der Verzahnungen.

Bei laufender Brennkraftmaschine 4 und unwirksamen hydraulischen Betätigungsanordnungen 10, 11 ergeben sich für die gleichsinnig drehenden Nockenwellen 2 und 3 aufgrund deren Reibmomente mit dem Ventiltrieb eine "Spät-Stellung", die für die Einlaß-Nockenwelle 2 erwünscht ist und durch das axial mit dem Verstellkolben 15 der Betätigungsanordnung 10 auf Anschlag verlagerte Koppelglied 12 begrenzt ist. Einer für minimale Ventilüberschneidung bei Start- und Leerlauf der Brennkraftmaschine 4 nachteiligen "Spät-Stellung" der Auslaß-Nockenwelle wird durch eine zusätzliche Einrichtung 16 begegnet, die einer dem Koppelglied 12 der Einlaß-Nockenwelle 2 gleichgerichtete Verlagerung des Koppelgliedes 12' der Auslaß-Nockenwelle 3 entgegenwirkt zur Erzielung einer "Früh-Stellung".

Zur erfindungsgemäßen Ausgestaltung des Drehwinkel-Verstellsystems 1 in einem einfachen Aufbau für einen Niederdruck-Betrieb stehen die hydraulischen Betätigungsanordnungen 10 und 11 voneinander unabhängig mit einer zum nicht gezeigten Schmiersystem der Brennkraftmaschine 4 parallel angeordneten Schmierölversorgung 17 in mediumsführender Verbindung, wobei ein förderseitig pumpennah gewählter Systemdruck im wesentlichen ungedrosselt voneinander unabhängigen, stufenlosen Regelungen der jeweiligen Drehwinkelstellungen der Einlaß-Nockenwelle 2 sowie der Auslaß-Nockenwelle 3 in jeweiliger Relation zu einer nicht dargestellten, antreibenden Kurbelwelle der Brennkraftmaschine 4 dient. Der erfindungsgemäß einfache Aufbau des Drehwinkel-Verstellsystems 1 ist weiter dadurch gefördert, daß die der Auslaß-Nockenwelle 3 zugeordnete "Früh-Steilungs"-Einrichtung 16 als eine vorgespannt angeordnete Feder 18 gestaltet ist, die aus Gründen einer einfachen Anordnung als Druckfeder ausgebildet ist.

In weiterer Ausgestaltung des Drehwinkel-Verstellsystems 1 umfassen die Betätigungsanordnungen 10, 11 in dem gemeinsame Gehäusedeckel 9 entsprechend dem Abstand zwischen der Einlaß- und der Auslaß-Nockenwelle 2, 3 angeordnete Kammern 19, 20 zur Aufnahme beidseitig hydraulisch beaufschlagter Verstellkolben 15, 21 zur Betätigung der vorzugsweise über als Axial-Nadellager gestalteten Gelenke 22 verbundenen Koppelglieder 12, 12'. Mit den als Axial-Nadellager gestalteten Gelenken 22 werden in vorteilhaft einfacher Weise Bauteiltoleranzen der Kammern 19, 20 relativ zu den Drehachsen der Nockenwellen 2 und 3 ausgeglichen. Zur weiteren Unterstützung des Drehwinkel-Verstellsystems 1 sind den Betätigungsanordnungen 10, 11 am Gehäusedeckel 9 mit kammerseitig mündenden Steuerkanälen 23, 24 und 23', 24' verbundene Aufnahmen 25, 26 für bauartgleiche 4-/3-Wege-Magnetventile 27, 28 zugeordnet, die im stromlosen Zustand der Schaltmagnete einlaßnockenwellenseitig eine die "Spät-Stellung" unterstützende Beaufschlagung des Verstellkolbens 15 und auslaßnockenseitig eine die "Früh-Stellungs"-Feder 18 unterstützende Beaufschlagung des anderen Verstellkolbens 21 bewirken.

Zur Sicherstellung der Versorgung der Schmierstellen im Schmiersystem der Brennkraftmaschine 4 steht die Schmierölversorgung 17 des Drehwinkel-Verstellsystems 1 einerseits mit dem Schmiersystem der Brennkraftmaschine 4 stromab benachbart eines Ölfilters in Verbindung und andererseits mit einem für beide Magnetventile 27, 28 gemeinsamen Verteilkanal 29 im Gehäusedeckel 9, wobei zur raschen Rückführung von Schmieröl in den Schmierölsumpf der Brennkraftmaschine 4 ein jedem Magnetventil 27, 28 zugeordneter Schmieröl-Rücklaufkanal 30, 31 in einen Antriebsschacht 32 der beiden Nockenwellen 2, 3 frei mündet.

Ein nachteiliges Leerlaufen des Drehwinkel-Verstellsystems 1 bei Stillstand der in schräger Einbaulage vorgesehenen Brennkraftmaschine 4 gemäß Figur 2 weist die geodätisch höher angeordnete Betätigungsanordnung 10 der Einlaß-Nockenwelle 2 einen im höchsten Bereich der Kammer 19 der für die "Spät-Stellung" wirksamen Seite des Verstellkolbens 15 mündenden Steuerkanal 23 auf, wobei Schmieröl im Verteilkanal 29 bei stromlosen Magnetventilen 27, 28 der geodätisch niedriger angeordneten Betätigungsanordnung 11 der Auslaß-Nockenwelle 3 zufließt in deren die "Früh-Stellungs"-Feder 18 aufnehmenden Teil der Kammer 20.

## Patentansprüche

1. Drehwinkel-Versteflsystem für gesonderte Einlaß- und Auslaß-Nockenwellen einer Brennkraftmaschine,
- mit gesonderten Vorrichtungen (5, 6) zur relativen Drehwinkel-Verstellung der jeweiligen Nockenwellen (2, 3) zu einem jeweiligen Antriebsrad (7, 8), wobei
- jede Vorrichtung (5, 6) eine am Maschinengehäuse (9) vorgesehene hydraulische Betätigungsanordnung (10, 11) zur gesteuert/geregelt axialen Verlagerung eines mehrfach verzahnten Koppelgliedes (12, 12') zwischen Antriebsrad (7, 8) und Nockenwelle (2, 3) einer wellenseitig angeordneten Verstellanordnung (13, 14) umfaßt, und
- daß ferner die Koppelglieder (12, 12') der gesonderten Verstellanordnungen (13, 14) baugleich ausgebildet sind und ferner bei unwirksamen Betätigungsanordnungen (10, 11) drehzahlabhängig an der Einlaß-Nockenwelle (2) eine "Spät-Stellung" und an der Auslaß-Nockenwelle (3) mittels einer Einrichtung (16) eine "Früh-Stellung" bewirkt ist,
**dadurch gekennzeichnet,**
- **daß** die hydraulischen Betätigungsanordnungen (10, 11) voneinander unabhängig mit einer zum Schmiersystem der Brennkraftmaschine (4) parallel angeordneten Schmierölversorgung (17) in mediumsführender Verbindung stehen, wobei
- ein förderseitig pumpennah gewählter Systemdruck im wesentlichen ungedrosselt voneinander unabhängigen, stufenlosen Regelungen der jeweiligen Drehwinkelstellungen der Einlaß-Nockenwelle (2) sowie der Auslaß-Nockenwelle (3) in jeweiliger Relation zu einer antreibenden Kurbelwelle der Brennkraftmaschine (4) dient, und
- **daß** die der Auslaß-Nockenwelle (3) zugeordnete "Früh-Stellungs"-Einrichtung (16) als eine vorgespannt angeordnete Feder (18) gestaltet ist.

2. Drehwinkel-Verstellsystem nach Anspruch 1, **dadurch gekennzeichnet,**
- **daß** die Betätigungsanordnungen (10, 11) in einem gemeinsamen Gehäusedeckel (9) entsprechend dem Abstand zwischen der Einlaß- und der Auslaß-Nockenwelle (2, 3) angeordnete Kammern (19, 20) umfassen zur Aufnahme beidseitig hydraulisch beaufschlagter Verstellkolben (15, 21) zur Betätigung der über Gelenke (22) verbundenen Koppelglieder (12, 12'), wobei
- den Betätigungsanordnungen (10, 11) am Gehäusedeckel (9) mit kammerseitig mündenden Steuerkanälen (23, 24; 23', 24') verbundene Aufnahmen (25, 26) für bauartgleiche 4/3-Wege-Magnetventile (27, 28) zugeordnet sind, die
- im stromlosen Zustand der Schaltmagnete einlaßnockenwellenseitig eine die "Spät-Stellung" unterstützende Beaufschlagung des Verstellkolbens (15) und auslaßnockenwellenseitig eine die "Früh-Stellung"-Feder (18) unterstützende Beaufschlagung des anderen Verstellkolbens (21) bewirken.

3. Drehwinkel-Verstellsystem nach Anspruch 1 und 2, **dadurch gekennzeichnet,**
- **daß** die Schmierölversorgung (17) einerseits mit dem Schmiersystem der Brennkraftmaschine (4) stromab benachbart eines Ölfilters in Verbindung steht, und
- andererseits mit einem für beide Magnetventile (27, 28) gemeinsamen Verteil-Kanal (29) im Gehäusedeckel (9), wobei
- ein jedem Magnetventil (27, 28) zugeordneter Schmieröl-Rücklaufkanal (30, 31) in einen Antriebsschacht (32) der beiden Nockenwellen (2, 3) frei mündet.

4. Drehwinkel-Verstellsystem nach den Ansprüchen 1 bis 3, **dadurch gekennzeichnet,**
- **daß** bei schräger Einbaulage der Brennkraftmaschine (4) die geodätisch höher angeordnete Betätigungsanordnung (10) der Einlaß-Nockenwelle (2) einen im höchsten Bereich der Kammer (19) der für die "Spät-Stellung" wirksamen Seite des Verstellkolbens (15) mündenden Steuerkanal (23) aufweist, wobei
- Schmieröl im Verteilkanal (29) bei stromlosen Magnetventilen (27, 28) der geodätisch niedriger angeordneten Betätigungsanordnung (11) der Auslaß-Nockenwelle (3) zufließt in deren die "Früh-Stellungs"-Feder (18) aufnehmenden Teil der Kammer (20).

## Claims

1. A system for adjusting the angle of rotation of separate inlet and outlet camshafts of an internal combustion engine,
- with separate devices (5, 6) for adjusting the angle of each camshaft (2, 3) relative to a respective drive wheel (7, 8), wherein
- each device (5, 6) comprises a hydraulic actuating arrangement (10, 11) provided on the engine casing (9) for axial displacement, under closed-loop or open-loop control, of a multiple-toothed coupling element (12, 12') of an adjusting arrangement (13, 14) disposed on the shaft side between the drive wheel (7, 8) and the camshaft (2, 3), and
- the coupling elements (12, 12') of the separate adjusting arrangements (13, 14) are of identical construction and when the actuating arrangements (10, 11) are inoperative, depending on the speed of rotation, a 'late adjustment" is made on the inlet camshaft (2) and an "early adjustment" is made on the outlet camshaft (3) by a means (16),
**characterised in that**
- the hydraulic actuating arrangements (10, 11) are independently connected and supply medium to a lubricating-oil supply (17) disposed in parallel with the lubrication system of the engine (4), wherein
- a chosen system pressure on the delivery side near the pump is used for substantially unthrottled independent stepless adjustment of the respective rotary positions of the inlet camshaft (2) and the outlet camshaft (3) in relation to a respective crankshaft of the engine (4) for driving, and
- the "early-position" means (16) associated with the outlet camshaft (3) is a prestressed spring (18).

2. An angle of rotation adjusting system according to claim 1, **characterised in that**
- the actuating arrangements (10, 11) comprise chambers (19, 20) disposed in a common casing cover (9) at a spacing corresponding to that between the inlet and outlet camshaft (2, 3) for reception of adjusting pistons (15, 21) hydraulically actuated at both ends for acting on the coupling elements (12, 12') connected by joints (22), wherein
- the actuating arrangements (10, 11) on the casing cover (9) are associated with recesses (25, 26) connected to control ducts (23, 24; 23', 24') opening on the chamber side for identically constructed 4/3-way solenoid valves (27, 28), which
- when the solenoid magnets are currentless, act on the adjusting piston (15) so as to assist the 'late adjustment" on the inlet cam side and act on the other adjusting piston (21) so as to assist the "early adjustment" spring (18) on the outlet cam side.

3. An angle of rotation adjusting system according to claims 1 and 2, **characterised in that**
- the lubricating oil supply (17) is connected on the one hand to the lubricating system of the engine (4) downstream near an oil filter and
- on the other hand is connected to a distributing duct (29) common to both solenoid valves (27, 28) in the casing cover (9), wherein
- a lubricating oil return duct (30, 31) associated with each solenoid valve (27, 26) opens freely into a drive well (32) of the two camshafts (2, 3).

4. An angle of rotation adjusting system according to claims 1 to 3, **characterised in that**
- when the engine (4) is installed at an angle, the geodetically higher actuating arrangement (10) for the inlet camshaft (2) has a control duct (23) opening in the highest region of the chamber (19) on the side of the adjusting piston (15) for making the "late adjustment", and
- when the solenoid valves (27, 28) are currentless, lubricating oil in the distribution duct (29) flows to the geodetically lower actuating arrangement (11) for the outlet camshaft (3) in the part (20) of the chamber thereof receiving the "early adjustment" spring (18).

## Revendications

1. Dispositif de réglage de l'angle de calage d'un arbre à cames d'admission et d'un arbre à cames d'échappement, particuliers d'un moteur thermique,
- comportant des dispositifs particuliers (5, 6) pour le réglage relatif de l'angle de calage de chaque arbre à cames (2, 3) par rapport aux pignons respectifs (7, 8),
- chaque dispositif (5, 6) ayant un dispositif d'actionnement hydraulique (10, 11) prévu sur le corps (9) du moteur pour le déplacement axial commandé/régulé d'un élément de couplage (12, 12') à dentures multiples entre le pignon d'entraînement (7, 8) et l'arbre à cames (2, 3) d'un dispositif de réglage (13, 14) prévu du côté de l'arbre, et dont
- en outre des éléments de couplage (12, 12') des dispositifs de réglage particuliers (13, 13') sont de même construction et en outre pour des dispositifs d'actionnement (10, 11) non actifs, en fonction de la vitesse de rotation sur l'arbre à cames d'admission (2) on a un « réglage en retard » et sur l'arbre à cames d'échappement (3) une installation (16) produit un « réglage en avance »,
**caractérisé en ce que**
- les dispositifs d'actionnement hydrauliques (10, 11) sont indépendamment l'un de l'autre en liaison de passage de fluide avec un dispositif d'alimentation en huile (17) parallèle au système de graissage du moteur thermique (4), et
- une pression du système, choisie à proximité de la pompe du côté alimentation, sert aux régulations continues, essentiellement non étranglées, indépendantes, pour les positions d'angle de rotation respectives de l'arbre à cames d'admission (2) et de l'arbre à cames d'échappement (3) en relation respective par rapport au vilebrequin du moteur thermique (4), et
- l'installation (16) de « réglage en avance » associée à l'arbre à cames d'échappement (3) est en forme de ressort précontraint (18).

2. Dispositif de réglage de l'angle de calage selon la revendication 1,
**caractérisé en ce que**
- les dispositifs d'actionnement (10, 11) comprennent dans une culasse commune (9), en fonction de la distance entre l'arbre à cames d'admission et l'arbre à cames d'échappement (2, 3), des chambres (19, 20) pour recevoir des pistons d'actionnement (15, 21) hydrauliques à double effet, pour actionner des éléments de couplage (12, 12') reliés par une articulation (22),
- aux dispositifs d'actionnement (10, 11) on associe sur la culasse (9) des logements (25, 26) pour des électrovannes à 4/3 voies (27, 28) de même construction, reliés à des canaux de commande (23, 24 ; 23', 24') débouchant du côté des chambres, et
- à l'état non alimenté pour les électro-aimants, les électro-vannes assurent du côté de l'arbre à cames d'admission, une sollicitation du piston d'actionnement (15) soutenant le « réglage en retard », et du côté de l'arbre à came d'échappement, une sollicitation sur l'autre piston d'actionnement (21) soutenant le ressort (18) de « réglage en avance ».

3. Dispositif de réglage de l'angle de calage selon l'une quelconque des revendications 1 et 2,
**caractérisé en ce que**
- l'alimentation en huile de graissage (17) est reliée d'une part au système de graissage du moteur thermique (4) en aval au voisinage d'un filtre à huile, et
- d'autre part à un canal de répartition (29), commun aux deux électrovannes (27, 28) dans la culasse (9), et
- un canal de retour d'huile de graissage (30, 31) associé à chaque électrovanne (27, 28) débouche librement dans un sas d'entraînement (32) des deux arbres à cames (2, 3).

4. Dispositif de réglage de l'angle de calage selon l'une quelconque des revendications 1 à 3,
**caractérisé en ce que**
- pour un moteur thermique (4) monté en position inclinée, le dispositif d'actionnement (10) le plus haut de l'arbre à cames d'admission (2) comporte un canal de commande (23) débouchant dans la zone la plus haute de la chambre (19) du côté du piston d'actionnement (15) agissant dans le sens du « réglage en retard », et
- l'huile de graissage du canal de distribution (29) pour les électrovannes sans courant (27, 28) du dispositif d'actionnement (11) le plus bas de l'arbre à cames d'échappement (3) arrive dans la partie de la chambre (20) recevant le ressort du « réglage en avance » (18).
